# EUROPÄISCHE PATENTANMELDUNG

(11) **EP 1 413 527 A1**
(43) Veröffentlichungstag der Anmeldung: **28.04.2004**
(21) Anmeldenummer: 02405901.6
(22) Anmeldetag: 21.10.2002
(51) Int. Cl.: B65D 77/00, B65D 81/113

(54) **Verpackung**

(71) Anmelder: Jobin, Flavius, 3855 Brienz (CH); Liebe, Thomas, 3076 Worb (CH)
(72) Erfinder: Jobin, Flavius, 3855 Brienz (CH); Liebe, Thomas, 3076 Worb (CH)
(74) Vertreter: Roshardt, Werner Alfred, Dipl.-Phys.

(57) **Zusammenfassung**

Eine Verpackung umfasst einen zur Aufnahme von Packgut ausgebildeten Packgutbehälter (10, 20), der wenigstens eine dicke Aussenwand aufweist. In der dicken Aussenwand des Packgutbehälters (10, 20) ist eine von aussen zugängliche Ausnehmung (21, 22) ausgebildet. Die Verpackung umfasst weiter eine dünnwandige Aussenhülle (30), die wenigstens eine steife Randpartie (36, 37) aufweist. Der Packgutbehälter (10, 20) und die Aussenhülle (30) sind derart ausgebildet, dass die Randpartie (36, 37) wahlweise wieder lösbar in die Ausnehmung (21, 22) einsteckbar ist. Sie sind weiter derart ausgebildet, dass bei in die Ausnehmung (21, 22) eingesteckter Randpartie (36, 37) die Aussenhülle (30) den Packgutbehälter (10, 20) eng anliegend wenigstens teilweise umhüllt.

Die Verpackung ist einfach bedienbar, mehrfach wiederverwendbar und zur Verpackung von zerbrechlichem Stückgut geeignet.

## Beschreibung

### Technisches Gebiet

Die Erfindung betrifft eine Verpackung gemäss dem Oberbegriff des Patentanspruchs 1, die insbesondere zum Verpacken von schlagempfindlichem und/oder zerbrechlichem Packgut geeignet ist.

### Stand der Technik

Verpackungen für zerbrechliches und/oder schlagempfindliches Packgut insbesondere in Form von einzeln zu verpackenden Packgutstücken (auch als Stückgut bezeichnet) wie z.B. Parfümflacons, Spirituosenflaschen, Standuhren, Fernsehapparate, Computer, Computerbildschirme usw. umfassen in der Regel einen aus einem schlagabsorbierenden und stossdämpfenden Material (z.B. Schaumstoff) gefertigten Packgutbehälter, in welchem das Packgut aufgenommen ist. Der Packgutbehälter besteht typischerweise aus mehreren Behälterteilen, welche zusammen das Packgut im Wesentlichen allseitig in schützender Funktion umfassen. Die Behälterteile (auch als Verpackungskörper bezeichnet) sind mit vergleichsweise dicken Aussenwänden versehen, welche als Polsterung bzw. als schlagund/oder stossabsorbierende Protektoren wirken, um das Packgut zuverlässig gegen unerwünschte mechanische Einwirkungen von aussen zu schützen.

Üblicherweise umfassen Verpackungen für zerbrechliches Stückgut weiter eine dünnwandige Aussenhülle, in welcher der Packgutbehälter mitsamt dem Packgut aufgenommen ist. Die Aussenhülle dient zum einen als zusätzlicher Schutz (z.B. gegen Feuchtigkeit oder/oder Schmutz) für den Packgutbehälter und das Packgut. Zum andern werden im Falle von mehrteiligen Packgutbehältern die mehreren Packgutbehälterteile bzw. Verpackungskörper durch die Aussenhülle zusammengehalten, so dass die gesamte Verpackung mitsamt dem Packgut ein einziges Paket bildet. Gebräuchliche Aussenhüllen sind Faltschachteln, die aus Wellpappe oder Karton gefertigt sein können, oder aus flachen Materialbahnen (z.B. Papier, Kunststoff- und/oder Metallfolien) gefertigte Hüllen, welche den Packgutbehälter allseitig umhüllen.

Aus Bahnmaterial gefertigte Aussenhüllen von Stückgutverpackungen weisen den Nachteil auf, dass sie zum Öffnen der Verpackung in der Regel zerstört werden müssen und deshalb lediglich einmal verwendbar sind.

Verpackungen mit Aussenhüllen in Form von Faltschachteln sind zwar häufig mehrfach verwendbar. Sie sind jedoch vergleichsweise teuer in der Herstellung und erfordern komplizierte Manipulationen zum Öffnen und/oder Verschliessen der Verpackung.

### Darstellung der Erfindung

Aufgabe der Erfindung ist die Angabe einer Verpackung der eingangs genannten Art, die einfach bedienbar und mehrfach wiederverwendbar ist.

Die Lösung der Aufgabe ist durch die Merkmale des Anspruchs 1 definiert. Gemäss der Erfindung umfasst eine Verpackung einen zur Aufnahme von Packgut ausgebildeten Packgutbehälter, der wenigstens eine dicke Aussenwand aufweist. In der dicken Aussenwand des Packgutbehälters ist eine von aussen zugängliche Ausnehmung ausgebildet. Die Verpackung umfasst weiter eine dünnwandige Aussenhülle, die wenigstens eine steife Randpartie aufweist. Der Packgutbehälter und die Aussenhülle (insbesondere die Ausnehmung und die steife Randpartie) sind nun derart ausgebildet, dass die Randpartie wahlweise wieder lösbar in die Ausnehmung einsteckbar ist. Sie sind weiter derart ausgebildet, dass bei in die Ausnehmung eingesteckter Randpartie die Aussenhülle den Packgutbehälter eng anliegend wenigstens teilweise umhüllt.

Im Zusammenhang mit der vorliegenden Beschreibung und den Ansprüchen ist unter einer dicken Aussenwand eine Aussenwand zu verstehen, deren Dicke derart bemessen ist, dass in ihr eine zur Aufnahme geeignete Ausnehmung ausgebildet werden kann. Aussenwände von gebräuchlichen Packgutbehältern für zerbrechliches Stückgut sind in der Regel als dicke Aussenwände gemäss dieser Definition anzusehen. Für Packgut mit einer Masse von einigen wenigen Kilogramm beträgt die Dicke von solchen Aussenwänden in der Regel ungefähr 1 cm oder mehr. Entsprechend der Masse des Packguts können die Packgutbehälterwände für leichteres Packgut dünner und für schwereres Packgut dicker ausgebildet sein. Die Packgutbehälter und deren Aussenwände können z.B. aus Schaumstoff (insbesondere Schaumkunststoff) gefertigt sein, wie er für Packgutbehälter, die zur Aufnahme von zerbrechlichen Waren vorgesehen sind, gebräuchlich ist. Sie können aber auch aus anderen Materialien wie z.B. ungeschäumtem Kunststoff, Kautschuk, Holzwolle, Fasermaterialien, Kork usw. gefertigt sein.

Unter einer dünnwandigen Aussenhülle ist eine Aussenhülle zu verstehen, deren Wanddicke deutlich geringer ist als die Dicke der dicken Aussenwand des Packgutbehälters, der von der Aussenhülle zu umhüllen ist.

Als Verpackung mit wahlweise wieder lösbar in die Ausnehmung einsteckbarer Aussenhüllen-Randpartie wird eine Verpackung bezeichnet, die derart ausgebildet ist, dass die Aussenhülle wiederholt in die Ausnehmung eingesteckt (um die Verpackung zu verschliessen) und wieder aus der Ausnehmung herausgezogen werden kann (um die Verpackung zu öffnen). Der Zustand der Verpackung, in welchem die steife Randpartie der Aussenhülle in die im Packgutbehälter ausgebildete Ausnehmung eingesteckt ist, wird nachfolgend auch als verschlossener Zustand der Verpackung bezeichnet, während der Zustand, in welchem die steife Randpartie der Aussenhülle von der Ausnehmung entfernt ist, als offener oder geöffneter Zustand der Verpackung bezeichnet wird.

Die zum Verschliessen und Öffnen der erfindungsgemässen Verpackung erforderlichen Manipulationen sind äusserst einfach: Zum Verschliessen muss lediglich die steife Randpartie in die Ausnehmung gesteckt werden und zum Öffnen muss lediglich diese steife Randpartie wieder aus der Ausnehmung herausgezogen werden. Dies ist wesentlich einfacher und schneller durchführbar als die verschiedenen Falt- bzw. Entfaltoperationen, die zum Öffnen und Verschliessen von bekannten Faltschachteln erforderlich sind. Aufgrund der Möglichkeit zum wahlweise wieder lösbaren Einstecken der Randpartie in die Ausnehmung wird weiter gewährleistet, dass die erfindungsgemässe Verpackung wahlweise verschlossen und wieder geöffnet werden kann. Dadurch ist sie mehrfach wiederverwendbar.

Gemäss einer bevorzugten Ausführungsart der Erfindung sind die Aussenhülle und der Packgutbehälter derart ausgebildet, dass bei in die Ausnehmung eingesteckter Randpartie der Aussenhülle (d.h. im verschlossenen Zustand der Verpackung) die Aussenhülle durch eine in Richtung entgegen der Einsteckrichtung formschlüssig wirkende Verbindung mit dem Packgutbehälter verbunden ist. Als Einsteckrichtung wird im vorliegenden Zusammenhang diejenige Richtung verstanden, in welcher die Randpartie in die Ausnehmung eingesteckt wird, um die Verpackung zu verschliessen. Im verschlossenen Zustand der Verpackung sind gemäss dieser Ausführungsart der Erfindung die Aussenhülle und der Packgutbehälter in Richtung entgegen der Einsteckrichtung durch Formschluss miteinander verbunden. Mit anderen Worten sind die Aussenhülle und der Packgutbehälter derart ausgestaltet bzw. geformt, dass - nachdem die Randpartie der Aussenhülle in die im Packgutbehälter ausgebildete Ausnehmung eingesteckt ist - aufgrund der Formen des Packgutbehälters und der Aussenhülle eine in Richtung entgegen der Einsteckrichtung formschlüssig wirkende Verbindung zwischen dem Packgutbehälter und der Aussenhülle besteht. Die Randpartie ist lediglich dann wieder entgegen der Einsteckrichtung aus der Ausnehmung entfernbar (d.h. aus dieser herausziehbar), wenn gleichzeitig mit dem Herausziehen der Randpartie aus der Ausnehmung die Aussenhülle und/oder der Packgutbehälter deformiert werden. Vorzugsweise sind die Aussenhülle und der Packgutbehälter im geschlossenen Zustand der Verpackung auch in alle übrigen Richtungen formschlüssig miteinander verbunden. Anstelle einer in sämtliche Richtungen formschlüssig wirkenden Verbindung können jedoch die Aussenhülle und der Packgutbehälter auch derart ausgebildet sein, dass sie im geschlossenen Zustand der Verpackung in eine Richtung (z.B. in eine Richtung quer zur Einsteckrichtung) lediglich kraftschlüssig miteinander verbunden sind.

Als Alternative zu einer im verschlossenen Zustand der Verpackung entgegen der Einsteckrichtung formschlüssig wirkenden Verbindung können die Aussenhülle und der Packgutbehälter auch derart ausgebildet sein, dass sie im geschlossenen Zustand der Verpackung in Richtung entgegen der Einsteckrichtung lediglich kraftschlüssig miteinander verbunden sind. Eine solche kraftschlüssig wirkende Verbindung kann z.B. durch eine Klemmverbindung oder durch eine auf Klettbandstücken (auch als Druckverschlussbandstücke bezeichnet) basierenden Verbindung verwirklicht sein.

Im Falle einer Verpackung mit einer formschlüssig wirkenden Verbindung gemäss der oben erwähnten Ausführungsart der Erfindung kann die Aussenhülle derart ausgebildet sein, dass sie zerstörungsfrei deformierbar ist, um mittels einer zerstörungsfreien, wenigstens teilweise elastischen Deformation der Aussenhülle die formschlüssige Verbindung zwischen der Aussenhülle und dem Packgutbehälter lösen zu können und dadurch zu ermöglichen, dass die in die Ausnehmung eingesteckte Randpartie der Aussenhülle in Richtung entgegen der Einsteckrichtung aus der Ausnehmung heraus gezogen und dadurch die Verpackung geöffnet werden kann. Dabei wirkt die Aussenhülle mit einer Widerstandskraft der Deformation entgegen. Diese der Deformation entgegenwirkende Widerstandskraft der Aussenhülle gewährleistet im verschlossenen Zustand der Verpackung die formschlüssige Verbindung zwischen der Aussenhülle und dem Packgutbehälter. Zum Lösen der Verbindung mittels Deformation der Aussenhülle (d.h. zum Öffnen der Verpackung) ist es erforderlich, diese Widerstandskraft zu überwinden. Insgesamt ist die Aussenhülle derart deformierbar ausgebildet, dass der Formschluss zwischen der Aussenhülle und dem Packgutbehälter durch eine Deformation der Aussenhülle lösbar ist, ohne dass die Aussenhülle durch diese Deformation zerstört wird. Dabei ist die zum Lösen des Formschlusses erforderliche Deformation wenigstens teilweise eine elastische Deformation. Vorzugsweise ist die Aussenhülle sogar derart ausgebildet, dass sie zerstörungsfrei vollständig elastisch deformierbar ist, um ein Lösen der Formschlussverbindung (und damit ein Öffnen der Verpackung) zu ermöglichen. Dadurch wird die Möglichkeit zu einem vielfachen wiederholbaren Öffnen und wieder Verschliessen der Verpackung geschaffen.

Zur Gewährleistung der Deformierbarkeit der Aussenhülle kann lediglich die steife Randpartie der Aussenhülle zerstörungsfrei deformierbar ausgebildet sein. Eine solche steife Randpartie kann z.B. aus faltbarem Karton gefertigt sein, wie er für die Herstellung von Faltschachteln gebräuchlich ist. Solcher Karton ist zum einen ausreichend steif und zum anderen genügend biegsam, um die für diese Ausführungsvariante der Erfindung erforderliche Steifigkeit und Deformierbarkeit der Randpartie der Aussenhülle zu gewährleisten. Die übrigen Partien der Aussenhülle können entweder aus demselben Kartonmaterial oder aber aus anderen dünnwandigen Materialien gefertigt sein, wobei es nicht zwingend erforderlich ist, dass diese Materialien hinsichtlich der Steifigkeit und/oder der zerstörungsfreien Deformierbarkeit ähnliche Eigenschaften aufweisen wie das Material, aus dem die steife Randpartie der Aussenhülle gefertigt ist.

Es kann aber auch die Randpartie im Wesentlichen gänzlich steif (d.h. nicht zerstörungsfrei deformierbar) und statt dessen eine andere Partie der Aussenhülle zerstörungsfrei deformierbar ausgebildet sein, um die zum Lösen der Formschlussverbindung erforderliche Deformierbarkeit der Aussenhülle insgesamt zu ermöglichen. Eine solche Aussenhülle kann z.B. eine aus hartem Holz oder Metall gefertigte steife Randpartie aufweisen, die selbst nicht in einem ausreichenden Mass zerstörungsfrei deformierbar ist, um ein Lösen der Formschlussverbindung zu ermöglichen. Die Aussenhülle kann statt dessen eine andere Partie aufweisen, die z.B. aus einem in Längsrichtung elastisch dehnbaren Material (beispielsweise einem bandförmigen Material) gefertigt ist, um eine zum Öffnen der Verpackung ausreichende Deformierbarkeit der Aussenhülle insgesamt zu gewährleisten.

Selbstverständlich können auch sowohl die steife Randpartie als auch weitere Partien der Aussenhülle derart zerstörungsfrei deformierbar ausgebildet sein, dass insgesamt eine zum Lösen der Formschlussverbindung ausreichende Deformierbarkeit der Aussenhülle gewährleistet wird.

Als Alternative zu einer zerstörungsfrei derformierbaren Aussenhülle kann aber auch die gesamte Aussenhülle derart ausgebildet sein, dass sie nicht in einem ausreichenden Mass zerstörungsfrei deformierbar ist, um ein Lösen der Formschlussverbindung zu ermöglichen. In diesem Fall kann der Packgutbehälter derart zerstörungsfrei deformierbar ausgebildet sein, dass ein Lösen der Formschlussverbindung durch eine zerstörungsfreie Deformation des Packgutbehälters ermöglicht wird.

Im Falle einer Verpackung gemäss der weiter oben erwähnten Erfindungsvariante mit einer formschlüssig wirkenden Verbindung kann aber auch der Packgutbehälter derart ausgebildet sein, dass er zerstörungsfrei ausreichend deformierbar ist, um mittels einer wenigstens teilweise elastischen Deformation des Packgutbehälters das Lösen der formschlüssigen Verbindung zwischen der Aussenhülle und dem Packgutbehälter derart zu ermöglichen, dass die in die Ausnehmung eingesteckte Randpartie der Aussenhülle in Richtung entgegen der Einsteckrichtung aus der Ausnehmung heraus gezogen werden kann, wobei hier der Packgutbehälter mit einer Widerstandskraft der Deformation entgegenwirkt.

Der Packgutbehälter ist für diesen Zweck insbesondere im Bereich der Ausnehmung zerstörungsfrei deformierbar ausgebildet. Zur Herstellung eines solchen Packgutbehälters sind die meisten für die Herstellung von schlag- und stossabsorbierenden Packgutbehältern gebräuchlichen Schaumkunststoffe geeignet, da diese in der Regel in einem ausreichenden Ausmass (sowohl elastisch als auch inelastisch) zerstörungsfrei deformierbar sind. Ein zerstörungsfrei deformierbarer Packgutbehälter kann jedoch auch aus einem anderen Kunststoff, Kautschuk oder anderen geeigneten Materialien gefertigt sein, die in einem ausreichenden Mass zerstörungsfrei deformierbar sind.

Selbstverständlich können sowohl der Verpackungsbehälter als auch die Aussenhülle zerstörungsfrei deformierbar ausgebildet sein, um ein Lösen der Formschlussverbindung zum Zwecke eines Öffnens der Verpackung zu ermöglichen. Dabei ist eine Ausbildung des Packgutbehälters und/oder der Aussenhülle derart möglich, dass ein Lösen der Formschlussverbindung bereits durch eine zerstörungsfreie Deformation lediglich des Packgutbehälters allein und/oder der Aussenhülle allein ermöglicht wird. Es ist aber auch möglich, den Packgutbehälter und die Aussenhülle derart deformierbar auszubilden, dass ein Lösen der Formschlussverbindung lediglich durch eine zerstörungsfreie Deformation sowohl des Packgutbehälters als auch der Aussenhülle ermöglicht wird.

Als Alternative zu einem zerstörungsfrei derformierbaren Packgutbehälter kann dieser aber auch derart ausgebildet sein, dass er nicht in einem ausreichenden Mass zerstörungsfrei deformierbar ist, um ein Lösen der Formschlussverbindung zu ermöglichen. In diesem Fall kann die Aussenhülle derart zerstörungsfrei deformierbar ausgebildet sein, dass ein Lösen der Formschlussverbindung durch eine zerstörungsfreie Deformation der Aussenhülle ermöglicht wird.

Vorzugsweise ist die in der Aussenwand des Packgutbehälters ausgebildete Ausnehmung als Nut ausgebildet. In diesem Fall ist dann die steife Randpartie der Aussenhülle vorteilhafterweise nach Art einer Feder ausgebildet, die in die Nut einsteckbar ist. Die Ausbildung der Ausnehmung und der steifen Randpartie nach Art von Nut und Feder ist besonders einfach und kostengünstig. Dabei kann die Nut als in Nutlängsrichtung gerade Nut ausgebildet sein, die einen im Wesentlichen U-förmigen Nut-Querschnitt hat. Es sind jedoch auch andere Nutquerschnitte und/oder Nutformen möglich. So kann die Nut z.B. auch einen in Richtung zum Nutboden hin breiter werdenden Nutquerschnitt und elastisch nachgiebige Nutwände aufweisen, und die steife Randpartie kann mit einer Verdickung derart versehen sein, dass sie nach Art eines Schnappverschlusses in die Nut einklippbar ist.

Als Alternative zu einer Ausbildung als Nut kann aber die Ausnehmung auch als Bohrung in der dicken Wand des Packgutbehälters ausgebildet sein, wobei die Randpartie mit einem zapfenartigen Vorsprung versehen ist, welcher in die Bohrung einsteckbar ist.

Gemäss einer weiteren bevorzugten Ausführungsart der Erfindung weist die Aussenhülle eine weitere steife Randpartie auf, welche an einem der ersten steifen Randpartie gegenüberliegenden Rand der Aussenhülle angeordnet ist. Diese weitere steife Randpartie ist derart in eine Ausnehmung einsteckbar, die in einer dicken Aussenwand des Packgutbehälters ausgebildet ist, dass die Aussenhülle zwischen den beiden steifen und je in eine Ausnehmung gesteckten Randpartien in den Packgutbehälter eng umhüllender Anordnung am Packgutbehälter festgehalten wird. Dabei können beide Randpartien in dieselbe Ausnehmung eingesteckt sein. In diesem Fall kann die Aussenhülle derart angeordnet sein, dass sie den Packgutbehälter wenigstens entlang einer Umfangslinie vollständig umhüllt. Als Alternative zur Aufnahme der beiden steifen Randpartien in einer gemeinsamen Ausnehmung können die beiden Randpartien aber auch in verschiedene Ausnehmungen eingesteckt sein. Die Aussenhülle umhüllt dann die zwischen diesen Ausnehmungen liegenden Partien des Packgutbehälters. Im Falle eines Packungsbehälters, der mehrere dicke Aussenwände aufweist, können die Ausnehmungen entweder in derselben Aussenwand oder auch in verschiedenen Aussenwänden ausgebildet sein, je nach Bedarf der durch die Aussenhülle zu umhüllenden Partien des Packgutbehälters.

Die Aussenhülle einer erfindungsgemässen Verpackung kann weiter aus einem wenigstens teilweise steifen Material derart ausgebildet sein, dass sie die Form eines Längsprofils mit einer in Profillängsrichtung im Wesentlichen konstanten Querschnittform hat. Solche Formen sind besonders einfach und kostengünstig in der Herstellung. Die Ausnehmung bzw. die Ausnehmungen für die steifen Randpartien der profilförmigen Aussenhülle sind in diesem Fall vorzugsweise als gerade Nuten ausgebildet. Im verschlossenen Zustand der Verpackung ist dann die Aussenhülle derart angeordnet, dass die Profillängsrichtung parallel zur Nut bzw. zu den Nuten verläuft.

Gemäss einer weiteren Variante der Erfindung umfasst der Packgutbehälter zwei oder mehr Behälterteile, die im verschlossenen Zustand der Verpackung durch die Aussenhülle zusammengehalten werden. Ein mehrteiliger Packgutbehälter erweist sich als vorteilhaft, insbesondere im Falle von vergleichsweise grossem und/oder vergleichsweise kompliziert geformtem Packgut.

Im Falle eines mehrteiligen Packgutbehälters kann dieser wenigstens zwei Behälterteile aufweisen, die zur gemeinsamen Aufnahme eines einstückigen Packgutstücks derart ausgebildet sind, dass - wenn das Packgutstück in den beiden Behälterteilen aufgenommen ist - die beiden Behälterteile in eine Richtung quer zur Einsteckrichtung je formschlüssig mit dem Packgutstück verbunden bzw. gekoppelt sind. Indem die beiden Behälterteile quer zur Einsteckrichtung je formschlüssig mit dem Packgutstück verbunden sind, sind sie indirekt über das einstückige Packgutstück auch miteinander formschlüssig verbunden. Dadurch wird zwischen den beiden Behälterteilen ein quer zur Einsteckrichtung wirkender Formschluss geschaffen, ohne dass sie zwingendermassen direkt miteinander formschlüssig gekoppelt sein müssen.

Gemäss einer weiteren Variante der Erfindung kann die gesamte Aussenhülle aus einem einheitlichen Material angefertigt sein. Dadurch wird eine besonders einfache und kostengünstige Anfertigung der Aussenhülle ermöglicht. Eine solche Aussenhülle kann z.B. aus faltbarem Karton gefertigt sein, wie er für die Herstellung von Faltschachteln gebräuchlich ist. Grundsätzlich kann die Aussenhülle jedoch auch aus einer Mehrzahl von verschiedenen Materialien gefertigt sein, wobei flexible (d.h. deformierbare) und steife dünnwandige Materialien miteinander kombiniert sein können, um die Aussenhülle zu bilden. Zur Herstellung von Aussenhüllen für eine erfindungsgemässe Verpackung geeignete Materialien sind z.B. Wellpappe, Karton, flache Materialbahnen (z.B. Papier, Kunststoff- und/oder Metallfolien), Holzplatten, Metallplatten usw.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine Verpackung gemäss einer bevorzugten Ausführungsart der Erfindung in einer vereinfachten perspektivischen Ansicht, in einem geöffneten Zustand der Verpackung;
- Fig. 2: die Verpackung aus Fig. 1 in verschlossenem Zustand in einer vereinfachten Frontalansicht von vorne.

Grundsätzlich sind in den Figuren gleiche Teile mit gleichen Bezugszeichen versehen.

### Wege zur Ausführung der Erfindung

Die in den Figuren 1 und 2 dargestellte Verpackung umfasst einen aus einem Bodenteil 10 und einem Deckelteil 20 gebildeten Packgutbehälter und eine Aussenhülle 30, welche zum teilweisen Umhüllen des Packgutbehälters ausgebildet ist. Das Boden- und das Deckelteil sind je als einstückige Formteile ausgebildet, die aus einem homogenen Material in Form eines elastischen Schaumkunststoffs gefertigt sind, wie er für Verpackungszwecke gebräuchlich ist. Die Aussenhülle 30 ist ebenfalls einstückig ausgebildet und aus einem einzigen flachen, faltbaren Karton mit einer einheitlichen Dicke gefertigt. Die gesamte in den Figuren 1 und 2 dargestellte Verpackung besteht somit lediglich aus drei einstückigen Teilen.

Das Bodenteil 10 hat im Wesentlichen die Form eines Quaders mit vier rechteckigen Seiten, nämlich einer rechteckigen Unterseite, zwei parallel zueinander und rechtwinklig zur Unterseite angeordneten Stirnseiten, zwei parallel zueinander und rechtwinklig sowohl zur Unterseite als auch zu den Stirnseiten angeordneten Längsseiten und einer parallel zur Unterseite angeordneten Oberseite. In Abweichung von einer exakten Quaderform ist mittig in der Oberseite des Bodenteils eine quaderförmige Aushöhlung 12 (kann auch als Vertiefung 12 bezeichnet werden) ausgebildet, die zur Aufnahme des mittels der Verpackung zu verpackenden Packguts (nicht dargestellt) dient. Die Unter-, Längs- und Stirnseiten dieser Aushöhlung 12 sind parallel zu den entsprechenden Unter-, Längs- und Stirnseite des Bodenteils 10 angeordnet. Die Tiefe der Aushöhlung 12 entspricht ungefähr der halben Höhe (bzw. Dicke) des Bodenteils 10. Die Länge und die Breite der quaderförmigen Aushöhlung 12 entsprechen ungefähr der halben Länge bzw. der halben Breite des Bodenteils 10. Die Aushöhlung 12 ist unten und seitlich (d.h. im Innern des Bodenteils 10) durch rechteckige Boden- bzw. Seitenflächen begrenzt, nach oben hin (d.h. in der Oberseite des Bodenteils 10) ist sie offen. Das Bodenteil 10 hat insgesamt die Form einer nach oben offenen Schale mit einer quaderförmigen Aussenform und einem quaderförmigen Fassungs- oder Aufnahmeraum 12.

Das Deckelteil 20 ist im Wesentlichen spiegelsymmetrisch (bezüglich einer zwischen der Oberseite des Bodenteils 10 und der Unterseite des Deckelteils 20 liegenden Symmetrieebene) ausgebildet. Es hat eine im Wesentlichen quaderförmige Aussenform, deren Abmessungen den Abmessungen des Bodenteils 10 entsprechen, mit einer Unterseite, zwei Stirnseiten, zwei Längsseiten und einer Oberseite. In der Unterseite des Deckelteils 20 ist eine nach unten offene quaderförmige Aushöhlung (in Fig. 1 nicht sichtbar) ausgebildet, die in ihren Abmessungen den Abmessungen der im Bodenteil 10 ausgebildeten Aushöhlung 12 entspricht. Das Deckelteil 20 hat im Wesentlichen insgesamt die Form einer nach unten offenen Haube mit einer quaderförmigen Aussenform und einem quaderförmigen Fassungs- oder Aufnahmeraum.

In der Oberseite des Deckelteils 20 sind in der Nähe der beiden stirnseitigen Ränder je eine zu den Stirnseiten parallele, gerade Nut 21, 22 ausgebildet. Die beiden identisch ausgebildeten Nuten 21, 22 haben je einen U-förmigen Querschnitt. Die Nuttiefe entspricht ungefähr der halben Höhe (bzw. Dicke) des Deckelteils 20, und die Nutdicke entspricht der Dicke der Aussenhülle 30 (d.h. des Kartons, aus dem die Aussenhülle 30 gefertigt ist). Die Nuten 21, 22 erstrecken sich in Nutlängsrichtung den Stirnseiten entlang über die ganze Breite des Deckelteils 20 bzw. der Oberseite des Deckelteils 20. In den beiden Bereichen 23, 24 zwischen den Nuten 21, 22 und ihren zugeordneten Stirnseiten ist das Deckelteil 20 um eine Höhe, welcher der Dicke der Aussenhülle 30 entspricht, weniger hoch ausgebildet als im Bereich 25 zwischen den beiden Nuten 21, 22. Insgesamt ist somit die Oberseite des Deckelteils 20 in, den beiden äussersten, an die Stirnseiten angrenzenden Oberseiten bereichen 23, 24, die zur Oberseitenmitte hin von den beiden Nuten 21, 22 begrenzt werden, um eine der Dicke der Aussenhülle 30 entsprechenden Höhenbetrag abgetragen bzw. abgesenkt.

In geschlossenem Zustand der Verpackung, wie er in Fig. 2 dargestellt ist, liegt das Deckelteil 20 mit seiner Unterseite vollständig auf der Oberseite des Bodenteils 10 auf. Die im Deckelteil 20 ausgebildete Aushöhlung ist dann direkt über der im Bodenteil 10 ausgebildeten Aushöhlung 12 angeordnet, so dass durch diese beiden Aushöhlungen 12 ein allseitig umschlossener Hohlraum gebildet wird, dessen Hohlraumvolumen dem zweifachen Volumen einer dieser Aushöhlungen 12 (bzw. der Summe der Volumina der beiden Aushöhlungen 12) entspricht. Der durch das Deckelteil 20 und das Bodenteil 10 eingeschlossene Hohlraum (in Fig. 2 in unterbrochenen Linien dargestellt) hat wiederum eine Quaderform und dient als eigentlicher Packgutaufnahmeraum der in Fig. 1 und 2 dargestellten Verpackung.

Die Aussenhülle 30 ist aus einem einheitlichen, flachen, länglichen und in ungefaltetem Zustand vollständig rechteckigen Karton mit homogener Dicke gebildet und weist keinerlei Einschnitt auf. Die Dicke des Kartons misst lediglich ungefähr ein Achtel der Dicke (bzw. Höhe) des Boden- oder Deckelteils. Die Breite der Aussenhülle (d.h. die Breite des in ungefaltetem Zustand rechteckigen Kartons) entspricht der Breite des Packgutbehälters bzw. dessen Boden- und des Deckelteils.

Die Aussenhülle 30 ist mit mehreren quer zu ihrer Längsrichtung verlaufenden geraden Faltlinien versehen, die alle parallel zueinander verlaufen und an denen die Aussenhülle jeweils um die Faltlinie herum faltbar ist, wobei die Aussenhülle insbesondere je um 90 Grad (d.h. rechtwinklig) um die Faltlinien herum faltbar ist. Durch die Faltlinien wird der längliche, rechteckige Karton, aus dem die Aussenhülle gefertigt ist, in eine Mehrzahl von rechteckigen Längsbereiche 31, 32, 33, 34, 35, 36, 37 mit jeweils gleicher Breite unterteilt. Mittig in Bezug auf seine Länge weist die Aussenhülle 30 einen als Bodenpartie 31 bezeichneten Längsbereich auf, dessen Länge der Länge des Bodenteils 10 des Packgutbehälters entspricht. Die Bodenpartie 31 der Aussenhülle 30 weist keinerlei weitere Faltlinien auf. Beidseitig in Längsrichtung der Aussenhülle 30 an die Bodenpartie 31 anschliessend und von dieser je durch eine Faltlinie abgegrenzt, schliessen je ein als Stirnseitenpartie 32, 33 bezeichneter Längsbereich an die Bodenpartie 31 an. Die Längen der beiden Stirnseitenpartien 32, 33 entsprechen der zweifachen Höhe des Bodenteils 10 (bzw. der Summe der Höhen des Bodenteils 10 und des Deckelteils 20) des Packgutbehälters. Weiter in Längsrichtung der Aussenhülle 30 an die beiden Stirnseitenpartien 32, 33 anschliessend und von diesen je durch eine Faltlinie abgegrenzt, schliessen je ein als Oberseitenpartie 34, 35 bezeichneter Längsbereich an die Stirnseitenpartien 32, 33 an. Die Längen der beiden Oberseitenpartien 34, 35 entsprechen der Distanz zwischen den in der Oberseite des Deckelteils 20 ausgebildeten Nuten 21, 22 und ihren benachbarten Stirnseiten. In Längsrichtung der Aussenhülle 30 an die beiden Oberseitenpartien 34, 35 anschliessend und von diesen je durch eine Faltlinie abgegrenzt schliessen noch je ein als Randpartie 36, 37 bezeichneter Längsbereich an die Oberseitenpartien 34, 35 an. Die Längen der beiden Randpartien 36, 37 entsprechen der Nuttiefe der in der Oberseite des Deckelteils 20 ausgebildeten Nuten 21, 22. Die von den Faltlinien distanzierten Ränder der beiden Randpartien 36, 37 sind gleichzeitig die beiden stirnseitigen Aussenränder der in ungefaltetem Zustand insgesamt rechteckigen Aussenhülle 30.

In Fig. 1 ist die Verpackung in ihrem offenen Zustand dargestellt. Zum Verpacken eines Packguts (nicht dargestellt) in Form eines Stückguts, das im Wesentlichen eine dem Packgutaufnahmeraum entsprechende Quaderform aufweist, wird zunächst das Packgut in die im Bodenteil 10 ausgebildete Aushöhlung 12 gelegt und dann das Deckelteil 20 mit seiner Unterseite nach unten auf die Oberseite des Bodenteils 10 aufgelegt. Dabei wird das Deckelteil 20 bzw. die in seiner Unterseite ausgebildete Aushöhlung über den über die Oberseite des Bodenteils nach oben hinausragenden Teil des Packguts gestülpt, so dass danach das Packgut vollständig in dem zwischen dem Bodenteil 10 und dem Deckelteil 20 des Packgutbehälters gebildeten Packgutaufnahmeraum eingeschlossen ist. In diesem Zustand sind das Bodenteil 10 und das Deckelteil 20 in sämtliche Richtungen parallel zur Unterseite des Bodenteils 10 indirekt über das Packgutstück formschlüssig miteinander verbunden.

Danach wird der Packgutbehälter mit der Unterseite des Bodenteils 10 auf der Bodenpartie 31 der ungefalteten Aussenhülle 30 aufliegend derart angeordnet, dass die Unterseite des Bodenteils 10 unten vollständig (d.h. flächendeckend) von der Bodenpartie 31 der Aussenhülle 30 bedeckt ist. Anschliessend werden die beiden Stirnseitenpartien 32, 33 der Aussenhülle 30 rechtwinklig um die zwischen den Stirnseitenpartien 32, 33 und der Bodenpartie 31 angeordneten Faltlinien herum hochgefaltet, so dass die beiden Stirnseitenpartien 32, 33 der Aussenhülle 30 danach je flächendeckend an eine Stirnseite des Packgutbehälters anliegen, wobei die beiden Stirnseiten des Packgutbehälters je durch eine Stirnseite des Bodenteils 10 und eine Stirnseite des Deckelteils 20 gebildet werden.

Nun wird zunächst auf der einen Seite der Aussenhülle 30 die auf dieser Seite an die Stirnseitenpartie 33 anschliessende Oberseitenpartie 35 um die zwischen der Stirnseitenpartie 33 und der Oberseitenpartie 35 angeordnete Faltlinie herum umgefaltet. Gleichzeitig wird die an die Oberseitenpartie 35 anschliessende Randpartie 37 um die zwischen der Oberseitenpartie 35 und der Randpartie 37 angeordnete Faltlinie herum umgefaltet. Diese beiden Faltoperationen werden derart koordiniert ausgeführt, dass gleichzeitig der Aussenrand der Randpartie 37 in die diesseitige Nut 22 in der Oberseite des Deckelteils 20 eingeführt und danach die Randpartie 37 im Wesentlichen vollständig in die Nut 22 eingesteckt wird. Danach liegt die diesseitige Oberseitenpartie 35 der Aussenhülle 30 flächendeckend auf dem diesseitigen abgesenkten Bereich 24 der Deckelteil-Oberseite auf. Im Zuge des Einsteckens der Randpartie 37 in die Nut 22 werden einerseits die Randpartie 37 elastisch durchgebogen und andererseits die im Deckelteil 20 ausgebildeten Nutwände etwas deformiert, um das Einstecken der Randpartie 37 in die Nut 22 zu ermöglichen.

Anschliessend wird auf analoge Art auch die Randpartie 36 am gegenüberliegenden Ende der Aussenhülle 30 in die andere in der Oberseite des Deckelteils 20 ausgebildete Nut 21 eingesteckt.

Damit ist das Verschliessen der Verpackung vollendet. Die Verpackung befindet sich nun in ihrem in Fig. 2 dargestellten verschlossenem Zustand. In diesem Zustand wird der Packgutbehälter 10, 20 von der Aussenhülle 30 auf seiner Unterseite (d.h. der Unterseite des Bodenteils 10 ) und seinen beiden Stirnseiten vollständig und auf seiner Oberseite (d.h. der Oberseite des Deckelteils 20) teilweise umhüllt, wobei die beiden an die Stirnseiten angrenzenden Randbereiche 23, 24 der Oberseite des Deckelteils 20, d.h. die Bereiche 23, 24 zwischen den Nuten 21, 22 und ihren zugeordneten Stirnseiten, von der Aussenhülle 30 bedeckt bzw. umhüllt sind, während der mittlere Bereich 25 der Oberseite des Deckelteils 20 (d.h. der zwischen den Nuten 21, 22 liegende Bereich) freiliegt. Weil die beiden abgesenkten Randbereiche 23, 24 der Oberseite des Deckelteils 20 nun von der Aussenhülle 30 bedeckt sind und somit der Höhenunterschied zum mittleren Oberseitenbereich 25 durch die Aussenhülle kompensiert ist, weist die gesamte (aus der Aussenhülle 30 und dem Packgutbehälter 10, 20 gebildete) Verpackung nun eine durchgehend flache Oberseite auf. Die Aussenhülle umhüllt zudem auch die beiden zwischen der Unterseite des Bodenteils 10 und dessen Stirnseiten gebildeten Kanten (d.h. die beiden zwischen der Unterseite des Packgutbehälters und dessen Stirnseiten gebildeten Kanten) einerseits und die beiden zwischen der Oberseite des Deckelteils 20 und dessen Stirnseiten gebildeten Kanten (d.h. die beiden zwischen der Oberseite des Packgutbehälters und dessen Stirnseiten gebildeten Kanten) andererseits. Weiter werden im verschlossenen Zustand der Verpackung das Bodenteil 10 und das Deckelteil 20 des Packgutbehälters 10, 20 durch die Aussenhülle 30 zusammengehalten.

Die beiden Längsseiten des Packgutbehälters sind auch im verschlossenen Zustand der Verpackung unverhüllt. In diesem Zustand hat die Aussenhülle 30 im Wesentlichen die Form eines U-Profils mit oben zusätzlich nach innen und nach unten abgewinkelten Profilschenkeln 34, 35, 36, 37, wobei die Profillängsrichtung quer zur Längsrichtung des länglichen Kartons (d.h. in Richtung der Breite des rechteckigen Kartons in ungefaltetem Zustand) verläuft, aus dem die Aussenhülle 30 gebildet ist. In verschlossenem Zustand der in den Figuren 1 und 2 dargestellten Verpackung ist die Aussenhülle 30 in Profillängsrichtung lediglich kraftschlüssig mit dem Packgutbehälter 10, 20 verbunden, während in alle übrigen Richtungen die Aussenhülle 30 und der Packgutbehälter 10, 20 formschlüssig miteinander verbunden sind.

Um die Verpackung in dem in Fig. 2 dargestellten verschlossenen Zustand zu öffnen, wird zunächst die Randpartie 37 auf der einen Seite der Aussenhülle 30 aus der Nut 22 herausgezogen, in die sie eingesteckt ist. Während dem Herausziehen der Randpartie 37 aus der Nut 22 werden zum einen die Randpartie 37 elastisch durchgebogen und zum andern die im Deckelteil 20 ausgebildeten Nutwände etwas deformiert. Dabei müssen gleichzeitig eine der Durchbiegung der Randpartie 37 entgegenwirkende Widerstandskraft und eine der Deformation der Nutwände entgegenwirkende Widerstandskraft überwunden werden.

Nachdem die Randpartie 37 vollständig aus der Nut 22 herausgezogen ist, können die Aussenhülle 30 vom Packgutbehälter 10, 20 abgewickelt und anschliessend der Deckelteil 20 des Packgutbehälters von seinem Bodenteil 10 abgehoben werden, um die Verpackung zu öffnen.

Zusammenfassend ist festzustellen, dass durch die Erfindung eine Verpackung der eingangs genannten Art angegeben wird, die einfach bedienbar und mehrfach wiederverwendbar ist. Sie ist besonders gut für die Verpackung von zerbrechlichem Stückgut geeignet.

## Patentansprüche

1. Verpackung mit einem zur Aufnahme von Packgut ausgebildeten Packgutbehälter (10, 20), der wenigstens eine dicke Aussenwand aufweist, und einer dünnwandigen Aussenhülle (30), **dadurch gekennzeichnet, dass** in der Aussenwand des Packgutbehälters (10, 20) eine von aussen zugängliche Ausnehmung (21, 22) ausgebildet ist und die Aussenhülle (30) wenigstens eine steife Randpartie (36, 37) aufweist, wobei die Randpartie (36, 37) wahlweise wieder lösbar derart in die Ausnehmung (21, 22) einsteckbar ist, dass bei in die Ausnehmung (21, 22) eingesteckter Randpartie (36, 37) die Aussenhülle (30) den Packgutbehälter (10, 20) eng anliegend wenigstens teilweise umhüllt.

2. Verpackung nach Anspruch 1, **gekennzeichnet durch** eine Ausbildung der Aussenhülle (30) und des Packgutbehälters (10, 20) derart, dass bei in die Ausnehmung (21, 22) eingesteckter Randpartie (36, 37) die Aussenhülle (30) **durch** eine in Richtung entgegen der Einsteckrichtung formschlüssig wirkende Verbindung mit dem Packgutbehälter (10, 20) verbunden ist.

3. Verpackung nach Anspruch 2, **dadurch gekennzeichnet, dass** die Aussenhülle (30) derart zerstörungsfrei deformierbar ausgebildet ist, dass mittels einer zerstörungsfreien, wenigstens teilweise elastischen Deformation der Aussenhülle (30) die formschlüssige Verbindung zwischen der Aussenhülle (30) und dem Packgutbehälter (10, 20) lösbar ist, um zu ermöglichen, dass die in die Ausnehmung (21, 22) eingesteckte Randpartie (36, 37) der Aussenhülle (30) in Richtung entgegen der Einsteckrichtung aus der Ausnehmung (21, 22) heraus gezogen werden kann, wobei die Aussenhülle (30) mit einer Widerstandskraft dieser Deformation entgegen wirkt.

4. Verpackung nach Anspruch 2 oder 3, **dadurch gekennzeichnet, dass** der Packgutbehälter (10, 20) derart zerstörungsfrei deformierbar ausgebildet ist, dass mittels einer zerstörungsfreien, wenigstens teilweise elastischen Deformation des Packgutbehälters (10, 20) die formschlüssige Verbindung zwischen der Aussenhülle (30) und dem Packgutbehälter (10, 20) lösbar ist, um zu ermöglichen, dass die in die Ausnehmung (21, 22) eingesteckte Randpartie (36, 37) der Aussenhülle (30) in Richtung entgegen der Einsteckrichtung aus der Ausnehmung (21, 22) heraus gezogen werden kann, wobei der Packgutbehälter (10, 20) mit einer Widerstandskraft dieser Deformation entgegenwirkt.

5. Verpackung nach einem der Ansprüche 1 bis 4, **dadurch gekennzeichnet, dass** die Ausnehmung (21, 22) als Nut in der Aussenwand des Packgutbehälters (10, 20) ausgebildet ist.

6. Verpackung nach einem der Ansprüche 1 bis 5, **dadurch gekennzeichnet, dass** die Aussenhülle (30) eine weitere steife Randpartie (37) aufweist, welche an einem der ersten steifen Randpartie (36) gegenüberliegenden Rand der Aussenhülle (30) angeordnet und derart in eine Ausnehmung (22) einsteckbar ist, die in einer dicken Aussenwand des Packgutbehälters (10, 20) ausgebildet ist, dass die Aussenhülle 30 zwischen den beiden steifen und je in eine Ausnehmung (21, 22) gesteckten Randpartien (36, 37) in den Packgutbehälter (10, 20) eng umhüllender Anordnung am Packgutbehälter (10, 20) festgehalten wird.

7. Verpackung nach einem der Ansprüche 1 bis 6, **gekennzeichnet durch** eine Ausbildung der Aussenhülle (30) derart, dass sie die Form eines Längsprofils mit einer in Profillängsrichtung im Wesentlichen konstanten Querschnittform hat.

8. Verpackung nach einem der Ansprüche 1 bis 7, **dadurch gekennzeichnet, dass** der Packgutbehälter (10, 20) zwei oder mehr Behälterteile (10, 20) umfasst, die bei in die Ausnehmung (21, 22) eingesteckter Randpartie (36, 37) der Aussenhülle (30) durch die Aussenhülle (30) zusammengehalten werden.

9. Verpackung nach Anspruch 8, **dadurch gekennzeichnet, dass** wenigstens zwei der Behälterteile (10, 20) zur gemeinsamen Aufnahme eines einstückigen Packgutstücks derart ausgebildet sind, dass - wenn das Packgutstück in den beiden Behälterteilen (10, 20) aufgenommen ist - die beiden Behälterteile (10, 20) in eine Richtung quer zur Einsteckrichtung je formschlüssig mit dem Packgutstück verbunden sind.

10. Verpackung nach einem der Ansprüche 1 bis 9, **dadurch gekennzeichnet, dass** die gesamte Aussenhülle (30) aus einem einheitlichen dünnwandigen Material angefertigt ist.
